# EUROPÄISCHE PATENTSCHRIFT

(11) **EP 2 576 168 B1**
(45) Veröffentlichungstag und Bekanntmachung des Hinweises auf die Patenterteilung: **19.03.2014**
(21) Anmeldenummer: 11723946.7
(22) Anmeldetag: 01.06.2011
(51) Int. Cl.: B28B 19/00

(54) **Transportband und Verfahren zur Herstellung einer Gipskartonplatte**
Conveyor and method for the manufacture of gypsum plaster board
Bande de transport et méthode pour fabriquer le placoplâtre

(30) Priorität: 04.06.2010 EP 10164998
(43) Veröffentlichungstag der Anmeldung: 10.04.2013
(73) Patentinhaber: Knauf Gips KG, 97346 Iphofen (DE)
(72) Erfinder: KRÄMER, Thomas, 97318 Kitzingen (DE); MARTIN, Jürgen, 97355 Kleinlangheim (DE); KLON, Grzegorz, PL-46-053 Ledziny (PL); KROPIELNICKI, Artur, PL-66-100 Sulechów (PL)
(74) Vertreter: von Kreisler Selting Werner
(86) Internationale Anmeldenummer: PCT/EP2011/059118
(87) Internationale Veröffentlichungsnummer: WO 2011/151401

(56) Entgegenhaltungen:
- EP-A1- 2 161 122
- EP-A2- 1 925 576
- WO-A1-03/029556
- CA-A1- 2 363 480
- DE-A1- 4 115 615
- DE-C- 687 837
- FR-A- 991 280
- GB-A- 1 332 286
- JP-A- 61 007 117
- US-A1- 2006 029 785

## Beschreibung

Die vorliegende Erfindung betrifft ein Transportband und seine Verwendung.

Förderbänder sind meist stationäre Anlagen, die zu den Stetigförderern gehören. Sie sind in zahlreichen Formen für verschiedenste Anwendung im Einsatz, beispielsweise im Tagebau, in der Industrieproduktion oder an Supermarktkassen. Sie werden sowohl zum Befördern von Stückgut als auch zum Befördern von Schüttgütern verwendet.

Ein wesentlicher Bestandteil eines Förderbandes ist der Fördergurt bzw. das Transportband. Typischerweise bestehen Transportbänder aus einer Karkasse aus Textil- oder Stahleinlagen, die die Zugkräfte übertragen. Diese Karkasse ist von einer oder mehreren Deck- oder Verschleißschichten umgeben, welche aus unterschiedlichen Materialien bestehen können (z.B. Gummi, Gummimischungen, modifizierte PVC-Mischungen)

Transportbänder für verschiedenste Anwendungen sind dem Fachmann bekannt.

CA 2,363,480 betrifft ein Transportband zum Transport von Partikeln wie Kohle, Holzstücken oder Getreidekörnern, bei denen ein Zurückrutschen während eines Bereichs, in dem das Transportband ansteigt, verhindert werden soll.

EP 1 925 576 betrifft ein Förderband für Kurvenbandanwendungen, bei denen ein Transportband in einer Kurve geführt wird.

In einigen speziellen Fällen des Einsatzes von Förderbändern durchläuft das Förderprodukt während des Transports einen chemischen oder physikalischen Veränderungsprozess, beispielsweise durch Trocknung, Aushärtung, Abbinden, Formung, Oberffächenstrukturierung, etc.

Ein Beispiel für solch einen Prozess stellt die Herstellung von Gipskartonplatten dar. Das grundsätzliche Prinzip der Herstellung von Gipskartonplatten ist beispielsweise in der US 2006/0029785 A1 beschrieben. Zum Einsatz kommen in der Gipsplatten herstellenden Industrie spezielle Transportbänder, so genannte Abbindebänder oder auch Formbänder genannt. Diese Formbänder befinden sich im technologischen Ablauf der Gipsplattenherstellung unmittelbar nach der Extrusion des noch feuchten und formbaren, unendlichen Gipsplattenstranges (nachfolgend Plattenrohstrang genannt), d.h. am Beginn der so genannten Abbindestrecke (Figur 1).

Der Plattenrohstrang besteht aus einem Sichtseitenkarton und einem Rückseitenkarton mit einem zwischen den beiden Kartons eingeschlagenen, eingeschlossenen, flüssigen und noch formbaren und abbindefähigen Gipskern. Während des Transportes des Plattenrohstranges auf dem Abbindegurt bindet der Gipskern exotherm ab. Der Plattenstrang erwärmt sich während dieses Abbindeprozesses um bis zu 10K. Verbunden damit unterliegt der Plattenrohstrang einer Längen- und Breitenexpansion. Erste Anteile des im Gipsbreiherstellungsprozesses hinzugegebenen Überschusswassers werden über die jetzt bereits feuchte Kartonoberfläche an die Umgebung abgegeben.

Der Sichtseitenkarton bildet während des Transportprozesses die Plattenrohstrangunterseite und somit die Kontaktfläche zum Formband. Hier an der Kontaktfläche muss die Relativbewegung zwischen Rohplattenstrang und Formgurt ohne negative Beeinflussung der Gipsplattenoberfläche aufgenommen werden. Des Weiteren wird Volumen für Anteile des am Gurt kondensierenden Überschusswassers benötigt.

Verfahrenstechnisch ist die Fahrweise Sichtseitenkarton nach unten, auf Grund der sehr hohen Produktanforderungen des Marktes an die Fertigplattensichtseitenoberfläche, notwendig. Die Gipsplattenoberfläche muss eben, ohne Dellen und Wellen, ohne Rillen oder sonstige mechanische Deformationen und Beschädigungen beschaffen sein. Eine Realisierung der Anforderungen kann in der Produktion nur durch ein mit besonderen Anforderungen an die Gurtoberfläche hergestelltes und eingesetztes Formband erzielt werden.

Als Stand der Technik werden von den verschiedenen weltweit tätigen Abbindeband- / Formbandherstellern Transportgurte mit glatten und unstrukturierten Oberflächen mit sehr engen Toleranzen bezüglich Ebenheit, Oberflächenglätte, Dickentoleranzen über die Gurtbreite und komplette Gurtlänge hergestellt. Je nach eingesetzten Gurtmaterialien (Naturgummi, SBR Gummi, PVC, etc.) ergeben sich Gurte mit sehr starken Variationen der oben genannten Parameter, welche im Gipsplattenproduktionsprozess zu ungenügenden Qualitätsparametern bei der Oberflächenbeschaffenheit der Gipsplatten führen.

Für alle bisher herstell- und lieferbaren Abbindegurte ist nach der Installation auf der Produktionslinie eine mehrwöchige Einfahr- und Nachbehandlungsphase essentiell.

Aufgabe der vorliegenden Erfindung war es, Möglichkeiten zur Verbesserung der Oberflächenstruktur von Abbindebändern / Formbändern zu finden, und damit eine zuverlässigere, wirtschaftlichere Fertigung der Gurte als auch der Gipsplatten zu ermöglichen.

Gelöst wird die Aufgabe durch die Bereitstellung eines Transport- und Formbandes für Gipskartonplatten mit einer Auflagefläche zum Produkttransport und mindestens einem Strukturbereich innerhalb der Auflagefläche, wobei der mindestens eine Strukturbereich Vertiefungen aufweist, wobei
- die Vertiefungen ein Netzwerk bilden
- mindestens 60% jedes Strukturbereichs keine Vertiefungen aufweisen
- das Volumen der Vertiefungen bezogen auf eine Grundfläche von 1 cm² im Bereich von 10 bis 80 mm³ liegt.

Während im Stand der Technik versucht wurde, für den Transport von Gipskartonplatten während des Abbindens möglichst glatte und planebene Transportgurte einzusetzen, um eine glatte und planebene Oberfläche zu erhalten, zeigt sich, dass die erfindungsgemäß eingesetzten strukturierten Transportbänder zu Gipskartonplatten mit verbesserter Oberflächenqualität führen.

Die erfindungsgemäß beanspruchte Struktur führt dazu, dass das Transportband die Plattenstrangoberflächenformung positiv fördert. Die Formung der Gipskartonplatte durch die Oberfläche ist die relevante Eigenschaft des Transportbandes, während die eigentliche Transportfunktion praktisch nebensächlich ist. Es wird davon ausgegangen, dass die Vertiefungen das während des Abbindeprozesses aus der Gipskartonplatte austretende und kondensierende Wasser so abführen und auf der Transportbandoberfläche verteilen, dass die Adhäsionskräfte zwischen Karton und Transportbandoberfläche reduziert werden. Daraus ergeben sich gewisse Flexibilitäten hinsichtlich der Ausdehnung der Kartonbahn und des gesamten Gipsmatrix-Stranges.

Dabei ist es wichtig, dass das Volumen der Vertiefungen gerade so gewählt wird, dass die Flüssigkeit abgeführt werden kann, auf der anderen Seite die Vertiefung aber nicht so groß werden, dass die Strukturen die Platte nicht mehr in einer Ebene tragen können.

Hierzu haben sich die Parameter des Anspruchs 1 als eine geeignete Beschreibung erwiesen. Wichtig erscheint insbesondere, dass die Vertiefungen miteinander vernetzt sind, sodass Flüssigkeit abgeführt werden kann. Die Dränagewirkung spielt eine wesentliche Rolle bei der Wirkungsweise des erfindungsgemäßen Transport- und Abbindebandes.

Das erfindungsgemäße Transportband hat eine Auflagefläche für das Produkt, diese Seite wird auch als Tragseite bezeichnet. Innerhalb der Auflagefläche gibt es einen oder mehrere Strukturbereiche, die Vertiefungen aufweisen. Dieser Strukturbereich weist Vertiefungen auf. Diese Vertiefungen bilden ein Netzwerk auf der Oberfläche, d. h. Vertiefungen sind mit anderen Vertiefungen verbunden.

Ein Strukturbereich ist eine Fläche auf dem Transportband von mindestens 20 * 20 cm.

Die Vertiefungen weisen bevorzugt Breiten von max. 1,5 mm auf. Es können einzelne breitere Vertiefungen vorhanden sein, wobei zumindest 90% der Vertiefung nicht breiter als 1,5 mm sind. Die Breite einer Vertiefung wird gemessen, indem die geringste Entfernung zwischen zwei Randbereichen der Vertiefung gemessen wird.

Die Vertiefungen dürfen auch nicht zu tief sein. Bevorzugt liegen die Vertiefungen im Bereich von 0,1 bis 2 mm. Zumindest 90 % der Vertiefungen sollten diesen Bereich nicht überschreiten, d. h. tiefer liegen.

Bevorzugt werden die Breiten und Tiefen in mindestens einem Strukturbereich eingehalten.

Eine weitere Eigenschaft ist, dass mindestens 60% jedes Strukturbereichs keine Vertiefungen aufweisen. Eine Vertiefung liegt vor, wenn gegenüber den benachbarten Bereichen das Material sprungartig (unstetig) um eine Höhe von mindestens 0,1 mm abgesenkt ist. Geringere Höhenunterschiede bilden keine Vertiefung.

Zusätzlich sollte das Volumen der Vertiefung, bezogen auf eine Fläche von 1 cm², zwischen 10 und 80 mm³ liegen.

Die Parameter können wie folgt gemessen werden:

### Messung des Volumens

Eine Probe eines Transportbandes wird in eine exakte Größe von 10*10 cm geschnitten und durch Messung der Dicke an mindestens 10, über die Fläche gleichmäßig verteilten Stellen mit einem manuellen Dickenmessgerät 50/5 mit einem 30mm-Teller bestimmt. Die Zuschnittkanten des Transportbandes werden gegen Wassereintritt versiegelt. Aus dem über die 10 Dickenmesswerte bestimmten Mittelwert und die Grundfläche wird das theoretische Volumen des Oberflächenebenentransportbandes berechnet. Anschließend wird die Probe in ein Gefäß mit Wasser getaucht und das durch den Auftrieb verminderte Gewicht gemessen. Aus der Differenz zwischen dem Gewicht im trockenen Zustand und dem Gewicht in Wasser, kann das tatsächliche Volumen des Körpers bestimmt werden. Das gemessene Volumen abzüglich des tatsächlichen Volumens ergibt das Volumen der Summe der Vertiefungen der Probe.

### Messung der Breite einer Vertiefung

Eine Probe des zu untersuchenden Transportbandes wird planeben mit der strukturierten Fläche nach oben auf eine Unterlage gelegt. Mit Hilfe eines Rissbreitenmesseres (Rissbreitenlineals) oder einer Risslupe mit integrierter Skala wird die Breite der Vertiefung manuell optisch bestimmt.

### Messung der Tiefe einer Vertiefung

Eine Probe des zu untersuchenden Transportbandes wird planeben mit der strukturierten Fläche nach oben auf eine Unterlage gelegt. Mittels eines digitalen Profildickenmessgeräts mit einem in der Dicke angepassten Fühlerkopf werden die Tiefen der Vertiefungen manuell vermessen.

Überraschenderweise zeigt sich, dass solche strukturierten Oberflächen des Transportbandes zu besseren Oberflächeneigenschaften der darauf hergestellten Gipskartonplatten führen und/oder lange Einfahrphasen der Bänder reduziert oder vermieden werden können.

Es ist möglich, dass die Vertiefungen regelmäßig ausgebildet sind, beispielsweise in Form von quadratischen Strukturen. Es wird aber bevorzugt, dass die Vertiefungen unregelmäßig verlaufen, wobei sowohl unregelmäßige Strukturen - beispielsweise Zick-Zack-Verläufe, Rundungen, etc. - eingesetzt werden können, als auch eine völlig unregelmäßige - beispielsweise stochastische Struktur - zum Einsatz kommen kann. Die Vertiefungen können parallel zur Laufrichtung des Transportbandes verlaufen, sie können aber auch quer verlaufen oder in beliebigen sonstigen Winkeln zur Laufrichtung des Transportbandes. Damit die Vertiefungen ein Netzwerk bilden können, ist es notwendig, dass sie nicht alle parallel zueinander verlaufen. Vertiefungen können rechtwinklig, aber auch mit flacheren oder spitzeren Winkeln zueinander ausgebildet sein. Insbesondere können auch statt scharfer Winkel Rundungen zum Einsatz kommen. Die Vertiefungen selbst können gradlinig verlaufen, sie können aber auch innerhalb einer Vertiefung nicht gradlinig verlaufen, sondern Rundungen etc. bilden und im Verlauf Tiefe und Breite ändern.

Bevorzugt ist der Strukturbereich außerhalb der Bereiche der Vertiefung plan eben, d.h. die nicht vertieften Bereiche weisen eine möglichst gut übereinstimmende Höhe auf.
Figur 1 zeigt schematisch einen Ablauf aus der Gipsplattenherstellung am Beginn des Rohplattenformstranges. Erkennbar wird die Zuführung des Sichtseitenkartons (2) und des Rückseitenkartons (1), Zuführung des Gipsbreis aus dem Hauptmischer (3) und Formung des Rohplattenstranges (5) im Extruder (4) mit nachfolgender Formung auf dem Transport- und Formband (6).
Figur 2 zeigt ein Oberflächenband gemäß Beispiel.

Gegenstand der Erfindung ist weiterhin die Verwendung des erfindungsgemäßen Transportbandes zum Transport einer Gipskartonplatte während eines Abbindeprozesses. Der Abbindeprozess ist das Abbinden einer Gipsmatrix.

Gegenstand der Erfindung ist auch ein Verfahren zur Herstellung einer Gipskartonplatte, umfassend folgende Schritte:
- Bereitstellen einer abbindefähigen Gipsmatrix
- Auftragen der Gipsmatrix auf eine erste Kartonbahn
- Abdecken der Gipsmatrix mit einer zweiten Kartonbahn, wodurch eine Gipskartonbahn gebildet wird
- Abbinden und Formung der Gipsmatrix auf dem erfindungsgemäßen Transport- und Formband
- Schneiden der zumindest teilweise abgebunden Gipskartonbahn.

Entsprechende strukturierte Bereiche lassen sich auf Transportbändern in vielfältiger Weise anbringen. Möglich ist die Verwendung von Klingen, um die Oberfläche aufzureißen, das Prägen der Oberfläche mit Prägerollen oder die Verwendung von UV-Strahlung und Temperatur, um das Material zu altern und es anschließend zu brechen. Weitere Varianten sind Schockfrieren der Oberfläche mit flüssigem Stickstoff und Brechen der Oberfläche durch mechanische Belastung und Kombinationen davon.

Als Material für die Auflagefläche eignen sich insbesondere natürliche und synthetische Kautschuke, aber auch verschiedenste Polymere wie z.B. auch modifizierter PVC. Solche Transportbänder können im Inneren Gewebestrukturen aufweisen, diese sind dann jedoch mit einer Deck-/Verschleißschicht abgedeckt.

Die Erfindung wird durch das nachfolgende Beispiel näher erläutert:

### Beispiel

Ein Transportband wurde einer UV- und Kälte/Wärmebehandlung unterzogen. Die Oberfläche ist in Figur 2 dargestellt.

### Bestimmung des Volumens

Ein Probenstück mit den Maßen 10*10cm wurde vermessen. Es hatte eine Stärke von 1,4 cm, sodass sich rechnerisch ein Volumen von 140 cm³ ergab. An einer Federwage wurde das Gewicht mit 177 g bestimmt. Bei Normalbedingungen (20°C, Dichte (Wasser)=0,9982 g/cm³) ergab sich beim Einhängen der Probe in ein Becherglas mit Wasser eine Gewichtsanzeige von 40 g, sodass das tatsächliche Volumen des Probenkörpers nur 137 cm³ beträgt. Daraus folgt, dass die Vertiefung ein zusätzliches Volumen von 3 cm³ bzw. 3000 mm³ hat. Bezogen auf eine Fläche von 1 cm² ergibt dies ein Volumen der Vertiefung von 30mm³.

Die auf diesem Band hergestellte Gipskartonplatte hatte eine besonders gleichmäßige und glatte Sichtseite.

## Patentansprüche

1. Transport- und Formband für Gipskartonplatten mit einer Auflagefläche zum Produkttransport und mindestens einem Strukturbereich innerhalb der Auflagefläche, wobei der mindestens eine Strukturbereich Vertiefungen aufweist, wobei
- die Vertiefungen ein Netzwerk bilden
- mindestens 60% jedes Strukturbereichs keine Vertiefungen aufweisen
- das Volumen der Vertiefungen, bezogen auf eine Grundfläche von 1 cm² im Bereich von 10 bis 80 mm³ liegt.

2. Transportband nach Anspruch 1, wobei die Breite der Vertiefungen höchstens 1,5 mm beträgt.

3. Transportband nach Anspruch 1 oder 2, wobei die Tiefe der Vertiefungen im Bereich von 0,1 bis 2 mm liegt.

4. Transportband nach einem der Ansprüche 1 bis 3, **dadurch gekennzeichnet, dass** die Vertiefungen regelmäßig ausgebildet sind.

5. Transportband nach einem der Ansprüche 1 bis 3, **dadurch gekennzeichnet, dass** die Vertiefungen unregelmäßig ausgebildet sind.

6. Transportband nach einem der Ansprüche 1 bis 5, **dadurch gekennzeichnet, dass** die Vertiefungen parallel zur Laufrichtung des Transportbandes verlaufen.

7. Transportband nach einem der Ansprüche 1 bis 5, **dadurch gekennzeichnet, dass** die Vertiefungen nicht parallel zur Laufrichtung des Transportbandes verlaufen, insbesondere quer zur Laufrichtung des Transportbandes verlaufen.

8. Transportband nach einem der Ansprüche 1 bis 7, **dadurch gekennzeichnet, dass** die Vertiefungen gradlinig verlaufen.

9. Transportband nach einem der Ansprüche 1 bis 7, **dadurch gekennzeichnet, dass** die Vertiefungen nicht gradlinig verlaufen.

10. Transportband nach einem der Ansprüche 1 bis 9, **dadurch gekennzeichnet, dass** der Strukturbereich mit Ausnahme der Vertiefungen planeben ist.

11. Verwendung eines Transport- und Formbandes nach einem der Ansprüche 1 bis 10 zum Transport eines Gipsplattenrohstranges während des Abbindeprozesses.

12. Verwendung nach Anspruch 11 zum Formen der Oberfläche eines Gipsplattenrohstranges.

13. Verfahren zur Herstellung einer Gipskartonplatte umfassend folgende Schritte:
- Bereitstellen einer abbindefähigen Gipsmatrix
- Auftragen der Gipsmatrix auf eine erste Kartonbahn
- Abdecken der Gipsmatrix mit einer zweiten Kartonbahn, wodurch eine Gipskartonbahn gebildet wird
- Abbinden der Gipsmatrix auf einem Transport- und Formband nach einem der Ansprüche 1 bis 10
- Schneiden der zumindest teilweise abgebunden Gipskartonbahn.

## Claims

1. Conveyor and shaping belt for gypsum plasterboards, comprising a supporting surface for product conveying and at least one structural area within the supporting surface, wherein said at least one structural area has ditches, wherein
- the ditches form a network;
- at least 60% of each structural area have no ditches;
- the volume of the ditches, based on a reference area of 1 cm², is within a range of from 10 to 80 mm³.

2. The conveyor belt according to claim 1, wherein then width of said ditches is at most 1.5 mm.

3. The conveyor belt according to claim 1 or 2, wherein the depth of said ditches is within a range of from 0.1 to 2 mm.

4. The conveyor belt according to any of claims 1 to 3, **characterized in that** said ditches have a regular design.

5. The conveyor belt according to any of claims 1 to 3, **characterized in that** said ditches have an irregular design.

6. The conveyor belt according to any of claims 1 to 5, **characterized in that** said ditches run parallel to the direction of travel of the conveyor belt.

7. The conveyor belt according to any of claims 1 to 5, **characterized in that** said ditches do not run parallel to the direction of travel of the conveyor belt, in particular, they run transverse to the direction of travel of the conveyor belt.

8. The conveyor belt according to any of claims 1 to 7, **characterized in that** said ditches run in a straight line.

9. The conveyor belt according to any of claims 1 to 7, **characterized in that** said ditches do not run in a straight line.

10. The conveyor belt according to any of claims 1 to 9, **characterized in that** said structural area is planar except for the ditches.

11. Use of a conveyor and shaping belt according to any of claims 1 to 10 for conveying a plasterboard raw sheet during the setting process.

12. The use according to claim 11 for shaping the surface of a plasterboard raw sheet.

13. A process for preparing a gypsum plasterboard, comprising the following steps:
- providing a settable gypsum matrix;
- applying the gypsum matrix to a first cardboard sheet;
- covering the gypsum matrix with a second cardboard sheet to form a plasterboard sheet;
- setting the gypsum matrix on a conveyor and shaping belt according to any of claims 1 to 10;
- cutting the at least partially set plasterboard sheet.

## Revendications

1. Bande de transport et de formage pour plaques de plâtre cartonné avec une surface d'appui pour le transport du produit et au moins une zone structurelle à l'intérieur de la surface d'appui, la zone structurelle au moins au nombre de un présentant des creux,
- les creux formant un réseau
- au moins 60 % de chaque zone structurelle ne présentant pas de creux
- le volume des creux, rapporté à une surface de base de 1 cm², se situant dans la plage de 10 à 80 mm³.

2. Bande de transport selon la revendication 1, la largeur des creux étant de 1,5 mm maximum.

3. Bande de transport selon la revendication 1 ou 2, la profondeur des creux se situant dans la plage de 0,1 à 2 mm.

4. Bande de transport selon une des revendications 1 à 3, **caractérisée en ce que** les creux sont réalisés de façon régulière.

5. Bande de transport selon une des revendications 1 à 3, **caractérisée en ce que** les creux sont réalisés de façon irrégulière.

6. Bande de transport selon une des revendications 1 à 5, **caractérisée en ce que** les creux sont disposés parallèlement à la direction de déplacement de la bande de transport.

7. Bande de transport selon une des revendications 1 à 5, **caractérisée en ce que** les creux ne sont pas disposés parallèlement à la direction de déplacement de la bande de transport, en particulier sont disposés transversalement à la direction de déplacement de la bande de transport.

8. Bande de transport selon une des revendications 1 à 7, **caractérisée en ce que** les creux sont disposés en ligne droite.

9. Bande de transport selon une des revendications 1 à 7, **caractérisée en ce que** les creux ne sont pas disposés en ligne droite.

10. Bande de transport selon une des revendications 1 à 9, **caractérisée en ce que** la zone structurelle est plane à l'exception des creux.

11. Bande de transport selon une des revendications 1 à 10 pour le transport d'un tronçon brut de plaque de plâtre pendant le processus de durcissement.

12. Utilisation selon la revendication 11 pour la formation de la surface d'un tronçon brut de plaque de plâtre.

13. Procédé de fabrication d'une plaque de plâtre cartonné, comprenant les étapes suivantes :
- réalisation d'une matrice de plâtre pouvant durcir
- application de la matrice de plâtre sur une première bande de carton
- couverture de la matrice de plâtre avec une deuxième bande de carton, ce qui forme une bande de plâtre cartonné
- durcissement de la matrice de plâtre sur une bande de transport et de formage selon une des revendications 1 à 10
- découpe de la bande de plâtre cartonné durcie au moins partiellement.
